# EUROPÄISCHE PATENTSCHRIFT

(11) **EP 3 577 347 B1**
(45) Veröffentlichungstag und Bekanntmachung des Hinweises auf die Patenterteilung: **27.04.2022**
(21) Anmeldenummer: 18729651.2
(22) Anmeldetag: 05.06.2018
(51) Int. Cl.: F04D 29/44, F04D 17/12

(54) **TURBOVERDICHTER MIT RÜCKFÜHRSTÖMUNGSKANÄLEN**
TURBO-COMPRESSOR WITH RETURN FLOW CHANNELS
TURBO-COMPRESSEUR AVEC CANAUX DE RETOUR DE FLUIDE

(30) Priorität: 27.06.2017 DE 102017114232
(43) Veröffentlichungstag der Anmeldung: 11.12.2019
(73) Patentinhaber: EBM-Papst Mulfingen GmbH&CO. KG, 74673 Mulfingen (DE)
(72) Erfinder: ENGERT, Markus, 97922 Lauda-Königshofen (DE); KLOSTERMANN, Angelika, 74653 Gaisbach (DE); CONRAD, Daniel, 74243 Langenbrettach (DE)
(74) Vertreter: Staeger & Sperling Partnerschaftsgesellschaft mbB
(86) Internationale Anmeldenummer: PCT/EP2018/064772
(87) Internationale Veröffentlichungsnummer: WO 2019/001910

(56) Entgegenhaltungen:
- WO-A1-2016/149728
- US-A- 984 189
- US-A- 2 748 713
- US-A- 2 900 126
- US-A1- 2007 036 662
- US-A1- 2010 319 343

## Beschreibung

Die Erfindung betrifft einen Turboverdichter mit einer Rückführgeometrie zur optimierten Strömungsverbindung einer ersten und zweiten Verdichterstufe des Turboverdichters.

Aus dem Stand der Technik sind Lösungen zur Verbindung der ersten und zweiten Verdichterstufe bei Turboverdichtern bekannt, bei denen als Rückführgeometrie rotationssymmetrische Rückführkanäle (auch bekannt als sog. "return channels") verwendet werden.

Sie bestehen meist aus einer nach dem Verdichterlaufrad der ersten Verdichterstufe angeordneten Rückführgeometrie, einem 180°-Krümmer, einer meist mit Leiträdern versehene radialen Düse und einer 90°-Umlenkung zum Eintritt in den Bereich des nachfolgenden Verdichterlaufrads. Ein entsprechender Aufbau ist beispielsweise aus der Druckschrift EP 3056741 A1 oder der EP 2918848 A1 bekannt.

US984189 A offenbart einen Turboverdichter gemäß dem Oberbegriff des Anspruchs 1.

Bei den aus dem Stand der Technik bekannten Turboverdichtern entsteht ein unerwünschter Drall bei der Strömung in der ersten Verdichterstufe. Zudem ist die Zuströmung in die zweite Verdichterstufe ungleichmäßig. Weiterhin ist nachteilig, dass es bei geringen Massenströmen innerhalb des einen vorgesehenen rotationssymmetrischen Rückführkanals zur unerwünschten Strömungsablösung kommen kann. Ferner ist der Druckverlust im Rückführkanal vergleichsweise hoch.

Der Erfindung liegt deshalb die Aufgabe zugrunde, eine Rückführgeometrie für einen Turboverdichter bereit zu stellen, der das Risiko der Strömungsablösung verringert und den Druckverlust minimiert.

Diese Aufgabe wird durch die Merkmalskombination gemäß Patentanspruch 1 gelöst.

Erfindungsgemäß wird eine Rückführgeometrie eines Turboverdichters vorgeschlagen, der ausgebildet ist zur Strömungsverbindung einer ersten und zweiten Verdichterstufe des Turboverdichters. Die Rückführgeometrie weist mehrere in Umfangsrichtung gleichmäßig verteilt angeordnete, zumindest teilweise in Umfangsrichtung verlaufende Teilspiralen auf, die zumindest abschnittsweise getrennt voneinander verlaufende Strömungskanäle zur Strömungsverbindung der ersten und zweiten Verdichterstufe bilden. In "Rückführgeometrie" ist der Wortbestandteil "-geometrie" enthalten, bestimmt jedoch die sich ergebende Strömungsleitung durch die Ausbildung der Strömungskanäle.

Die Mehrzahl an Strömungskanälen verringert den Strömungsquerschnitt jedes einzelnen Strömungskanals und bietet eine gleichmäßigere Zuströmung in die zweite Verdichterstufe. Zudem kann die maximale Erstreckungsweite, insbesondere in radialer Richtung, jedes einzelenden Kanals gegenüber einem einzelnen rotationssymmetrischen Rückführkanal vergrößert werden, ohne dass bei Betriebspunkten mit geringem Massenstrom großflächige Strömungsablösungen oder Rückströmungen zu verzeichnen wären.

Erfindungsgemäß ist vorgesehen, dass die Strömungskanäle mehrere nacheinander angeordnete Krümmer ausbilden, welche die Strömung zwischen der ersten und zweiten Verdichterstufe mehrfach umlenken. Auf diese Weise ist es möglich, aus der radialen Abströmrichtung des Verdichterlaufrads des Turboverdichteres in der ersten Verdichterstufe eine optimale axiale Anströmung des Verdichterlaufrads der zweiten Verdichterstufe zu realisieren.

Erfindungsgemäß ist eine Ausführung der Rückführgeometrie, bei der die Krümmer der Strömungskanäle die Strömung aus einer radialen Ausströmrichtung zunächst in eine erste Axialrichtung in Richtung der zweiten Verdichterstufe und anschließend zurück in eine radiale Einströmrichtung, welche der Ausströmrichtung entgegenläuft, leiten. Noch vorteilhafter ist die Ausbildung, bei der der in Strömungsrichtung gesehen letzte Krümmer der Strömungskanäle die Strömung anschließend zur Einströmrichtung in eine zweite Axialrichtung leitet, welche der ersten Axialrichtung entgegenläuft. Die zweite Axialrichtung entspricht dabei der Ansaugrichtung des Verdichterlaufrads der zweiten Verdichterstufe, so dass über die Strömungskanäle eine vordefinierte Zuströmung genau zum Ansaugbereich des Verdichterlaufrads der zweiten Verdichterstufe erfolgen kann. Die Krümmer erzeugen dabei jeweils eine im Wesentlichen 90°-Umlenkung.

Je nach Bauart des Turboverdichters kann das Verdichterlaufrad der zweiten Verdichterstufe in gleicher Richtung wie das Verdichterlaufrad der vorherigen Verdichterstufe angeordnet sein, d.h. die Richtung des Eintritts ist bei beiden Verdichterlaufrädern gleich. Ebenso können beide Verdichterlaufräder auch in entgegengesetzter Richtung angeordnet sein, d.h. in sog. Rücken an Rücken Anordnung, die überwiegend bei zweistufigen Turboverdichtern sinnvoll ist, wobei die beispielsweise als Spirale ausgebildete Ausströmgeometrie der zweiten Verdichterstufe und das sich daran anschließende Austrittsrohr durch den Bereich zwischen den einzelnen Teilspiralen der Rückführgeometrie geführt werden können. Grundsätzlich ist die Erfindung nicht auf zweistufige Turboverdichter beschränkt, sonder auch auf mehrstufige Ausführungen anwendbar.

In einer Weiterbildung der Rückführgeometrie ist vorgesehen, dass sich die Strömungskanäle der Teilspiralen von einem Eintrittsbereich der ersten Verdichterstufe, insbesondere vom Austrittsbereich des Laufrads der ersten Verdichterstufe, zu einem Austrittsbereich der ersten Verdichterstufe, insbesondere zum Eintrittsbereich des Laufrads der zweiten Verdichterstufe, erstrecken und sich im Austrittsbereich zu einem umfangssymmetrischen Gesamtkanal vereinigen. Der Gesamtkanal bildet dann die Zuströmung für die bzw. in die zweite Verdichterstufe. Dies funktioniert besonders vorteilhaft bei einer Ausführung bei der sich die Strömungskanäle in Strömungsrichtung nach dem in Strömungsrichtung gesehen letzten Krümmer, der die Strömung in die zweite Axialrichtung leitet, zu dem Gesamtkanal vereinigen.

Ferner ist ein Ausführungsbeispiel der Rückführgeometrie dadurch gekennzeichnet, dass die einzelnen Strömungskanäle in einem Übergang zu dem Gesamtkanal jeweils gekrümmte Wände und/oder gekrümmte Drallstreben aufweisen. Die Drallstreben sind ausgebildet, der Strömung beim Eintritt in den Gesamtkanal einen vordefinierten Drall zu verleihen, der die Ansaugung durch das Verdichterrad der zweiten Verdichterstufe effektiv begünstigt.

Zur Unterstützung der Strömungsumlenkung wird erfindungsgemäß die Rückführgeometrie derart ausgebildet, dass der in den Strömungskanälen jeweils gebildete Krümmer, der die Strömung aus der radialen Ausströmrichtung in die erste Axialrichtung in Richtung der zweiten Verdichterstufe umlenkt, jeweils eine Leitstrebe aufweist, welche sich entlang des jeweiligen Strömungskanals in Radialrichtung nach außen und in die erste Axialrichtung erstreckt. Die Leitstreben unterteilen den jeweiligen Strömungskanal in einer vorteilhaften Ausführung mittig, so dass beide verbleibenden Teile des jeweiligen Strömungskanals mit gleich großem Massenstrom durchströmt werden. Auch wird in einer Weiterbildung vorgesehen, dass sich die Leitstreben radial außerhalb eines Zungenradius der Rückführgeometrie erstrecken, d.h. gegenüber einem durch den Zungenradius gebildeten Eintritt des jeweiligen Strömungskanals nach radial außen beabstandet.

Strömungstechnisch ist ferner erfindungsgemäß die Rückführgeometrie vorgesehen, bei der die Strömungskanäle einen Axialabschnitt aufweisen, in denen die Strömung in die erste Axialrichtung in Richtung der zweiten Verdichterstufe geleitet wird, und der Axialabschnitt der Strömungskanäle als Diffusor ausgebildet ist. Durch die Ausbildung des jeweiligen Axialabschnitts als Diffusor wird die Strömung verzögert, Reibungsverluste werden reduziert und ein statischer Druck aufgebaut. Der Axialabschnitt der Rückführgeometrie verläuft vorteilhaferweise parallel zu einer Rotationsachse des Turboverdichters.

Weiterhin ist eine Ausführung der Rückführgeometrie günstig, bei der die Strömungskanäle einen der ersten Verdichterstufe zuordenbaren Einströmradialabschnitt und einen der zweiten Verdichterstufe zuordenbaren Ausströmradialabschnitt aufweisen, welche die Strömung jeweils in die Einströmrichtung bzw. in die Ausströmrichtung leiten, bevor das Strömungsfluid vorzugsweise axial aus der Rückführgeometrie ausströmt. Strömungstechnisch ist dabei die Ausführung von Vorteil, bei der sich die Strömungskanäle im Ausströmradialabschnitt bezüglich ihres Querschnitts in Strömungsrichtung aufweiten, so dass eine Beschleunigung der Strömung im Ausströmradialabschnitt verringert oder gar vermieden wird.

Gebildet werden die Strömungskanäle der Teilspiralen der Rückführgeometrie in einer kompakten Ausführung durch ein Zwischenscheibengehäuse des Turboverdichters, der die erste Verdichterstufe von der zweiten Verdichterstufe trennt. Die Strömungskanäle können sich in der Außenumfangsfläche des Zwischenscheibengehäuses erstrecken. In einer Weiterbildung werden die Strömungskanäle der Teilspiralen gebildet durch das Zwischenscheibengehäuse und das Turboverdichtergehäuse, wobei die Strömungskanäle durch einen Kanalfreiraum zwischen einer Außenfläche des Zwischenscheibengehäuses und einer Innenwandfläche des Turboverdichtergehäuses gebildet sind. Beispielsweise verlaufen die Strömungskanäle in der Außenumfangsfläche des Zwischenscheibengehäuses und werden von dem Turboverdichtergehäuse abgedeckt. In alternativen Ausführungen können das Turboverdichtergehäuse und das Zwischenscheibengehäuse auch mehrteilig ausgebildet werden.

Bei einer Weiterbildung der Rückführgeometrie ist vorgesehen, dass das Zwischenscheibengehäuse eine Axialöffnung zur Aufnahme des Verdichterlaufrads der ersten Verdichterstufe mit einem Axialöffnungsradius R1 aufweist und die Strömungskanäle der Teilspiralen sich ausgehend von dem Zungenradius R2 des Zwischenscheibengehäuse erstecken. Der Zungenradius wird dabei um den Faktor 1,4 - 1,8 größer ist als der Axialöffnungsradius R1 festgelegt. Eine weitere Vergrößerung würde das Risiko einer zu vermeidenden Strömungsablösung bergen.

In einer Ausführungsvariante der Rückführgeometrie erstrecken sich die Teilspiralen an dem durch den Zungenradius R2 bestimmten Eintritt der Strömungskanäle mit einem Winkel a3 = 60° - 80° gegenüber einer Radialebene im Umfangsrichtung verlaufend nach radial außen. Die Abströmrichtung des Verdichterlaufrads der ersten Verdichterstufe und die Einströmrichtung in die Strömungskanäle kann somit bezüglich der Abströmwinkel und Einströmwinkel aufeinander abgestimmt werden.

Bezüglich der Größe der Strömungskanäle der Rückführgeometrie ist in einer vorteilhaften Ausführung vorgesehen, dass das Verhältnis der Erstreckung (a1) der Strömungskanäle der Teilspiralen in Umfangsrichtung gegenüber angrenzenden Umfangsabschnitten (a2) ohne Strömungskanäle gebildet wird, so dass gilt 0,2 ≤ a1/(a1+a2) ≤ 0,5.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine schematische Ansicht eines Turboverdichters;
- Fig. 2: eine Explosionsdarstellung der Teile des Turboverdichters aus Fig. 1;
- Fig. 3: eine Draufsicht auf ein Zwischenscheibengehäuse aus Fig. 2 mit Teilspiralen, welche die Strömungskanäle bilden;
- Fig. 4: eine einlassseitige Draufsicht auf eine schematisch dargestellte, sich durch einen Strömungsverlauf ergebende Strömungsgeometrie;
- Fig. 5: eine seitliche Schnittansicht der Strömungsgeometrie aus Fig. 4;
- Fig. 6: eine rückseitige Draufsicht der Strömungsgeometrie aus Fig. 4;
- Fig. 7: eine Seitenansicht der Strömungsgeometrie aus Fig. 4.

Die Figuren sind beispielhaft schematisch und dienen zum besseren Verständnis der Erfindung. Gleiche Bezugszeichen benennen gleiche Teile in allen Ansichten.

In Figur 1 ist schematisch ein Turboverdichter 1 mit einem Turboverdichtergehäuse 3 und einem darin aufgenommenem Zwischenscheibengehäuse 2 dargestellt. An dem Zwischenscheibengehäuse 2 ist am Strömungseinlass 4, teilweise in eine Axialöffnung eingesetzt, ein Verdichterlaufrad 6 der ersten Verdichterstufe angeordnet, das ein Strömungsfluid axial ansaugt und radial in Richtung der zweiten Verdichterstufe ausbläst. In dem Zwischenscheibengehäuse 2 ist axial getrennt zum Verdichterlaufrad 6 das Verdichterlaufrad 7 der zweiten Verdichterstufe angeordnet, welches das Strömungsfluid ebenfalls axial ansaugt und radial in Richtung des Auslasses 11 des Zwischenscheibengehäuses 2 und schließlich des Austritts 12 am Turboverdichtergehäuse 3 ausbläst.

Das Turboverdichtergehäuse 3 und das Zwischenscheibengehäuse 2 stellen eine Rückführgeometrie zur Strömungsverbindung der ersten und zweiten Verdichterstufe mit mehrere in Umfangsrichtung gleichmäßig verteilt angeordneten Teilspiralen bereit, die getrennt voneinander verlaufende Strömungskanäle 5 zur Herstellung der Strömungsverbindung vom Eintrittsbereich der ersten Verdichterstufe zum Austrittsbereich der zweiten Verdichterstufe bilden, wie es in der Explosionsdarstellung gemäß Figur 2 und 3 zu erkennen ist. Die Strömungskanäle 5 sind jeweils erzeugt durch einen Kanalfreiraum zwischen der Außenfläche des Zwischenscheibengehäuses 2 und der Innenwandfläche des Turboverdichtergehäuses 3. Die Geometrie der jeweiligen Strömungskanäle 5 kann dabei von beiden Bauteilen oder beispielsweise auch nur durch das Zwischenscheibengehäuse 2, wie im gezeigten Fall, bestimmt werden.

In der in den Figuren 2 und 3 dargestellten Ausführung wird die Rückführgeometrie zur Strömungsverbindung der ersten und zweiten Verdichterstufe durch sieben Teilspiralen mit jeweils identischen Strömungskanälen 5 erzeugt, die sich vom Strömungseinlass 4 nach radial außen und gleichzeitig in Umfangsrichtung erstrecken. Die Strömung wird von durch in den Strömungskanälen 5 vorgesehene Krümmer 15, 16 mehrfach umgelenkt, und zwar durch den ersten Krümmer 15 aus einer im Wesentlichen radialen Ausströmrichtung in eine erste Axialrichtung in Richtung der zweiten Verdichterstufe und anschließend durch den zweiten Krümmer 16 zurück in die radiale Einströmrichtung, welche der Ausströmrichtung entgegenläuft. Der dritte Krümmer der Strömungskanäle 5 liegt innerhalb des Zwischenscheibengehäuses 2 und ist deshalb nicht zu erkennen, leitet die Strömung jedoch anschließend zur Einströmrichtung in eine zweite Axialrichtung, welche der ersten Axialrichtung entgegenläuft.

In jedem der Strömungskanäle 5 ist eine Leitstrebe 8 vorgesehen, die sich in radialer und axialer Richtung über den ersten Krümmer 15 hinweg erstreckt und das Strömungsfluid in dem jeweiligen Strömungskanal 5 während der ersten Umlenkung mittig aufteilt.

Die geometrische Gestaltung der Strömungsverbindung der Rückführgeometrie ist in den Figuren 4 - 7 anhand der sich ergebenden Strömungsgeometrie dargestellt, d.h. in den Figuren 4 - 7 sind keine Bauteile, sondern die sich durch den Aufbau des Turboverdichtergehäuses 3 und insbesondere des Zwischenscheibengehäuses 2 ergebende geometrische Form der frei durchströmbaren Rückführgeometrie und mithin der sich ergebenden Strömung von der ersten zur zweiten Verdichterstufe gezeigt. Deshalb wird die die Form der Strömungskanäle 5 repräsentierende Strömung in den Figuren 4 - 7 mit 5' gekennzeichnet. Die geometrische Form des Zwischenscheibengehäuses 2 ist dabei so gestaltet, dass sich die Strömungskanäle 5 von dem Eintrittsbereich mit dem Strömungseinlass 4 der ersten Verdichterstufe zu dem Austrittsbereich der ersten Verdichterstufe erstrecken und im Austrittsbereich zu einem umfangssymmetrischen Gesamtkanal 9 mit einem Radius R9 und einem undurchströmten Zentralabschnitt um die Rotationsachse mit einem Radius R10 erstrecken.

Die Rückführgeometrie teilt sich in einen Anzahl n Strömungskanäle 5 (im vorliegenden Fall n=7) mit jeweils umfänglicher Ausdehnung a1 auf, die Zwischenbereiche ohne Strömungskanäle sind mit a2 gekennzeichnet. Das Verhältnis a1/(a1+2) wird in einem Bereich von 0,2-0,5 festgelegt. Im gezeigten Ausführungsbeispiel weisen alle Strömungskanäle 5 dieselbe Größe und denselben Strömungsquerschnitt auf, jedoch können diese auch abweichend voneinander ausgebildet werden, so dass beispielsweise die Längen a1 jedes Strömungskanals oder mancher Strömungskanäle 5 variiert, so dass gleten würde a1₁+a2₁≠a1₂+a2₂.

Die einzelnen Strömungskanäle 5 weisen im Übergang zu dem Gesamtkanal 9 jeweils gekrümmte Drallstreben auf, die der Strömung beim Eintritt in den Gesamtkanal 9 einen Drall verleihen, so dass die Strömung am Auslass in die zweite Verdichterstufe einen vordefinierten Drall aufweist. Die Drallstreben sind als Negativ in der in Fig. 7 gezeigten Strömung mit dem Bezugszeichen 22' gekennzeichnet und weisen einen Öffnungswinkel a5 auf.

Die Strömungskanäle 5 sind in ihrem Axialabschnitt z, in denen die Strömung in die erste Axialrichtung in Richtung der zweiten Verdichterstufe geleitet wird, als Diffusor ausgebildet und weisen einen Diffusorwinkel a4 auf, wobei die Bedingung [R5(z)²-R4(z)²] (a1·π·n)/360 ≤ 2·π·R2·b2 erfüllt wird. Dabei ist R5 der Außenradius als Funktion der axialen Koordinate z, R4 der Radius der Innenwandung des Strömungskanals 5 als Funktion der axialen Koordinate z, R2 der Zungenradius oder Austrittsradius der Rückführgeometrie und b2 die Strömungskanalbreite im Ausströmradialabschnitt. Das Diffusionsverhältnis R2/R1 wird in einem Bereich von 1,4-1,8 festgelegt. An den Zungenradius R2 anschließend folgen die Teilspiralen der Strömungskanäle 5 mit einem Zungenwinkel a3 zwischen 60° und 80° mit dem Zungenradius R11 sowie einer am Eintritt kleinsten durchströmten Fläche 27. Die zur Verbesserung der Umlenkung angebrachte Leitstrebe 8 beginnt bei R3>R2, so dass die kleinste durchströmte Fläche im jeweiligen Strömungskanal 5 nicht weiter verengt wird. Der Diffusorwinkel ist ausgebildet im Abschnitt z2 des Axialabschnitts z, der einen Teil der geraden Axialerstreckung z1 bestimmt. Die Strömungskanalbreite b2 im radialen Ausströmrichtungsabschnitt ist geringer als die Strömungskanalbreiten b6 und b7 im gegenüberliegenden radialen Einströmrichtungsabschnitt.

Die radiale Umlenkung und Zusammenführung der Strömung 5' ist so gestaltet, dass die Strömungsgeschwindigkeiten möglichst nicht oder nur wenig verändert werden. In dem gezeigten Ausführungsbeispiel ist deshalb die Bedingung erfüllt, dass b6·R6·a1/360·n = b7·R7. Dabei ist b6 die Strömungskanalbreite angrenzend an den zweiten Krümmer 16 beim Radius R6 und b7 die Strömungskanalbreite unmittelbar vor dem dritten Krümmer beim Radius R7, gemäß Figur 6.

## Patentansprüche

1. Turboverdichter (1) in Radialbauweise mit einer Ruckführgeometrie zur Strömungsverbindung einer ersten und zweiten Verdichterstufe des Turboverdichters (1), wobei die Rückführgeometrie mehrere in Umfangsrichtung gleichmäßig oder ungleichmäßig verteilt angeordnete, zumindest teilweise in Umfangsrichtung verlaufende Teilspiralen aufweist, die zumindest abschnittsweise getrennt voneinander verlaufende Strömungskanäle (5) zur Strömungsverbindung der ersten und zweiten Verdichterstufe bilden, wobei die Strömungskanäle (5) mehrere nacheinander angeordnete Krümmer (15, 16) ausbilden, welche die Strömung zwischen der ersten und zweiten Verdichterstufe mehrfach umlenken,
wobei die Krümmer der Strömungskanäle (5) die Strömung aus einer radialen Ausströmrichtung in eine erste Axialrichtung in Richtung der zweiten Verdichterstufe und anschließend zurück in eine radiale Einströmrichtung, welche der Ausströmrichtung entgegenläuft, leiten, wobei die Strömungskanäle (5) einen Axialabschnitt aufweisen, in denen die Strömung in die erste Axialrichtung in Richtung der zweiten Verdichterstufe geleitet wird, wobei der Axialabschnitt der Strömungskanäle (5) als Diffusor ausgebildet ist,
**dadurch gekennzeichnet, dass**
der in den Strömungskanälen (5) jeweils gebildete Krümmer (15), der die Strömung aus der radialen Ausströmrichtung in die erste Axialrichtung in Richtung der zweiten Verdichterstufe umlenkt, jeweils eine Leitstrebe (8) aufweist, welche sich entlang des jeweiligen Strömungskanals in Radialrichtung nach außen und in die erste Axialrichtung erstreckt.

2. Turboverdichter nach Anspruch 1, **dadurch gekennzeichnet, dass** einer der Krümmer der Strömungskanäle (5) die Strömung anschließend zur Einströmrichtung in eine zweite Axialrichtung leitet, welche der ersten Axialrichtung entgegenläuft.

3. Turboverdichter nach einem der vorigen Ansprüche, **dadurch gekennzeichnet, dass** sich die Strömungskanäle (5) von einem der ersten Verdichterstufe zuordenbaren Eintrittsbereich zu einem der ersten Verdichterstufe zuordenbaren Austrittsbereich erstrecken und sich im Austrittsbereich zu einem umfangssymmetrischen Gesamtkanal (9) vereinigen.

4. Turboverdichter nach den vorigen Ansprüche 2 und 3, **dadurch gekennzeichnet, dass** sich die Strömungskanäle (5) in Strömungsrichtung nach dem Krümmer, der die Strömung in die zweite Axialrichtung leitet, zu dem Gesamtkanal (9) vereinigen.

5. Turboverdichter nach dem vorigen Anspruch, **dadurch gekennzeichnet, dass** die einzelnen Strömungskanäle (5) in einem Übergang zu dem Gesamtkanal (9) jeweils gekrümmte Wände oder gekrümmte Drallstreben aufweisen, welche ausgebildet sind, der Strömung beim Eintritt in den Gesamtkanal (9) einen Drall zu verleihen, so dass die Strömung am Auslass in die zweite Verdichterstufe einen vordefinierten Drall aufweist.

6. Turboverdichter nach einem der vorigen Ansprüche 1 bis 5, **dadurch gekennzeichnet, dass** die Strömungskanäle (5) einen der ersten Verdichterstufe zuordenbaren Einströmradialabschnitt und einen der zweiten Verdichterstufe zuordenbaren Ausströmradialabschnitt aufweisen, welche die Strömung in die Einströmrichtung und in die Ausströmrichtung leiten, wobei sich die Strömungskanäle (5) im Ausströmradialabschnitt bezüglich ihres Querschnitts in Strömungsrichtung aufweiten..

7. Turboverdichter nach einem der vorigen Ansprüche, **dadurch gekennzeichnet, dass** er gebildet wird durch ein Zwischenscheibengehäuse (2) eines Turboverdichters (1), der die erste Verdichterstufe von der zweiten Verdichterstufe trennt.

8. Turboverdichter nach dem vorigen Anspruch, **dadurch gekennzeichnet, dass** die Strömungskanäle (5) der Teilspiralen gebildet werden durch das Zwischenscheibengehäuse (2) und ein Turboverdichtergehäuse (3), wobei die Strömungskanäle (5) durch einen Kanalfreiraum zwischen einer Außenfläche des Zwischenscheibengehäuses (2) und einer Innenwandfläche des Turboverdichtergehäuses (3) gebildet sind.

9. Turboverdichter nach einem der vorigen beiden Ansprüche, **dadurch gekennzeichnet, dass** das Zwischenscheibengehäuse (2) eine Axialöffnung zur Aufnahme des Verdichterlaufrads der ersten Verdichterstufe mit einem Axialöffnungsradius R1 aufweist und die Strömungskanäle (5) der Teilspiralen sich ausgehend von einem Zungenradius R2 des Zwischenscheibengehäuse (2) erstecken, wobei der Zungenradius um den Faktor 1,4 - 1,8 größer ist als der Axialöffnungsradius R1.

10. Turboverdichter nach dem vorigen Anspruch, **dadurch gekennzeichnet, dass** sich die Teilspiralen an einem durch den Zungenradius R2 bestimmten Eintritt der Strömungskanäle (5) mit einem Winkel a3 = 60° - 80° gegenüber einer Radialebene im Umfangsrichtung verlaufend nach radial außen erstrecken.

11. Turboverdichter nach einem der vorigen beiden Ansprüche, **dadurch gekennzeichnet, dass** ein Verhältnis der Erstreckung (a1) der Strömungskanäle (5) der Teilspiralen in Umfangsrichtung gegenüber angrenzenden Umfangsabschnitten (a2) ohne Strömungskanäle gebildet wird, dass gilt 0,2 ≤ a1/(a1+a2) ≤ 0,5.

12. Turboverdichter nach einem der vorigen Ansprüche, **dadurch gekennzeichnet, dass** zumindest zwei der Strömungskanäle (5) zur Strömungsverbindung der ersten und zweiten Verdichterstufe voneinander einen unterschiedlichen Gesamt-Strömungsquerschnitt aufweisen.

## Claims

1. A turbocompressor (1) of radial design having a return geometry for fluidically connecting a first and a second compressor stage of the turbocompressor (1), wherein the return geometry comprises multiple partial helices which are arranged evenly or unevenly distributed in the circumferential direction and extend at least in part in the circumferential direction and which form flow channels (5) extending at least in some sections separately from each other for fluidically connecting the first and second compressor stages, wherein the flow channels (5) form multiple successively arranged bends (15, 16) which multiply deflect the flow between the first and second compressor stages, wherein the bends of the flow channels (5) guide the flow from a radial outflow direction into a first axial direction in the direction of the second compressor stage and subsequently back into a radial inflow direction which runs counter to the outflow direction, wherein the flow channels (5) in which the flow is guided into the first axial direction in the direction of the second compressor stage, have an axial section, wherein the axial section of the flow channels (5) is designed as a diffuser, **characterized in that** the bend (15) formed in each case in the flow channels (5), which deflects the flow from the radial outflow direction into the first axial direction in the direction of the second compressor stage, in each case has a guide strut (8) which extends along the respective flow channel in radial direction outward and into the first axial direction.

2. The turbocompressor (1) according to Claim 1, **characterized in that**, subsequently to the inflow direction, one of the bends of the flow channels (5) guides the flow into a second axial direction which runs counter to the first axial direction.

3. The turbocompressor (1) according to any one of the preceding claims, **characterized in that** the flow channels (5) extend from an inlet region which can be associated with the first compressor stage to an outlet region which can be associated with the first compressor stage and merge in the outlet region to form a circumferentially symmetrical overall channel (9).

4. The turbocompressor (1) according to the preceding Claims 2 and 3, **characterized in that**, after the bend which guides the flow into the second axial direction, the flow channels (5) merge in flow direction to form the overall channel (9).

5. The turbocompressor (1) according to the preceding claim, **characterized in that**, in a transition to the overall channel (9), the individual flow channels (5) in each case have curved walls or curved vortex struts, which are designed to impart a vortex to the flow as it enters the overall channel (9), so that the flow at the outlet into the second compressor stage has a predefined vortex.

6. The turbocompressor (1) according to any one of the preceding Claims 1 to 5, **characterized in that** the flow channels (5) have an inflow radial section which can be associated with the first compressor stage and an outflow radial section which can be associated with the second compressor stage, which guide the flow into the inflow direction and into the outflow direction, wherein the flow channels (5) in the outflow radial section broaden with respect to their cross section in the flow direction.

7. The turbocompressor (1) according to any one of the preceding claims, **characterized in that** it is formed by a spacer housing (2) of a turbocompressor (1) which separates the first compressor stage from the second compressor stage.

8. The turbocompressor (1) according to the preceding claim, **characterized in that** the flow channels (5) of the partial helices are formed by the spacer housing (2) and a turbocompressor (3) housing, wherein the flow channels (5) are formed by a channel clearance between an outer surface of the spacer housing (2) and an inner wall surface of the turbocompressor housing (3).

9. The turbocompressor (1) according to any one of the preceding two claims, **characterized in that** the spacer housing (2) has an axial opening for receiving the compressor impeller of the first compressor stage with an axial opening radius R1, and the flow channels (5) of the partial helices extend starting from a tongue radius R2 of the spacer housing (2), wherein the tongue radius is greater than the axial opening radius R1 by the factor of 1.4-1.8.

10. The turbocompressor (1) according to the preceding claim, **characterized in that** the partial helices extend radially outward in the circumferential direction at an inlet of the flow channels (5), which is determined by the tongue radius R2, at an angle a3 = 60° - 80° with respect to a radial plane.

11. The turbocompressor (1) according to any one of the preceding two claims, **characterized in that** a ratio of the extension (a1) of the flow channels (5) of the partial helices in circumferential direction with respect to adjoining circumferential sections (a2) without flow channels is formed so that 0.2 ≤ a1/(a1+a2) ≤ 0.5.

12. The turbocompressor (1) according to any one of the preceding claims, **characterized in that** at least two of the flow channels (5) for fluidically connecting the first and second compressor stages have a different overall flow cross section.

## Revendications

1. Turbocompresseur (1) de conception radiale avec une géométrie de recirculation pour le raccordement d'écoulement d'un premier et d'un second étage de compresseur du turbocompresseur (1), dans lequel la géométrie de recirculation présente une pluralité de spirales partielles qui sont réparties uniformément ou inégalement dans la direction circonférentielle et s'étendent au moins partiellement dans la direction circonférentielle, qui forment des canaux d'écoulement (5) s'étendant au moins par sections séparément les uns des autres pour le raccordement d'écoulement du premier et du second étage de compresseur, dans lequel les canaux d'écoulement (5) forment une pluralité de coudes (15, 16) disposés les uns après les autres, qui dévient plusieurs fois l'écoulement entre le premier et le second étage de compresseur,
dans lequel les coudes des canaux d'écoulement (5) guident l'écoulement depuis une direction d'évacuation radiale dans une première direction axiale en direction du second étage de compresseur, puis de nouveau dans une direction d'admission radiale, qui s'oppose à la direction d'évacuation,
dans lequel les canaux d'écoulement (5) présentent une section axiale, dans laquelle l'écoulement est dirigé dans la première direction axiale en direction du second étage de compresseur, dans lequel la section axiale des canaux d'écoulement (5) est conçue sous la forme d'un diffuseur,
**caractérisé en ce que**
le coude (15) formé respectivement dans les canaux d'écoulement (5), qui dévie l'écoulement de la direction d'évacuation radiale dans la première direction axiale en direction du second étage de compresseur, présente respectivement une entretoise de guidage (8), qui s'étend le long du canal d'écoulement respectif dans la direction radiale vers l'extérieur et dans la première direction axiale.

2. Turbocompresseur selon la revendication 1, **caractérisé en ce que** l'un des coudes des canaux d'écoulement (5) dirige alors l'écoulement vers la direction d'admission dans une seconde direction axiale qui s'oppose à la première direction axiale.

3. Turbocompresseur selon l'une des revendications précédentes, **caractérisé en ce que** les canaux d'écoulement (5) s'étendent d'une zone d'entrée pouvant être associée au premier étage de compresseur à une zone de sortie pouvant être associée au premier étage de compresseur et se rejoignent dans la zone de sortie pour former un canal global à symétrie circonférentielle (9).

4. Turbocompresseur selon les revendications précédentes 2 et 3, **caractérisé en ce que** les canaux d'écoulement (5) se rejoignent dans le sens de l'écoulement pour former le canal global (9) en aval du coude, qui dirige l'écoulement dans la seconde direction axiale.

5. Turbocompresseur selon la revendication précédente, **caractérisé en ce que** les différents canaux d'écoulement (5) présentent chacun, dans une transition vers le canal global (9), des parois incurvées ou des entretoises de torsion incurvées, qui sont conçues pour conférer une torsion à l'écoulement lorsqu'il pénètre dans le canal global (9), de sorte que l'écoulement présente une torsion prédéfinie à la sortie dans le second étage de compresseur.

6. Turbocompresseur selon l'une des revendications précédentes 1 à 5, **caractérisé en ce que** les canaux d'écoulement (5) présentent une section radiale d'admission pouvant être associée au premier étage de compresseur et une section radiale d'évacuation pouvant être associée au second étage de compresseur, qui dirigent l'écoulement dans la direction d'admission et dans la direction d'évacuation, dans lequel les canaux d'écoulement (5) s'élargissent dans la section radiale d'évacuation par rapport à leur section transversale dans le sens de l'écoulement.

7. Turbocompresseur selon l'une des revendications précédentes, **caractérisé en ce qu'**il est formé par un carter de disque intermédiaire (2) d'un turbocompresseur (1) qui sépare le premier étage de compresseur du second étage de compresseur.

8. Turbocompresseur selon la revendication précédente, **caractérisé en ce que** les canaux d'écoulement (5) des spirales partielles sont formés par le carter de disque intermédiaire (2) et un carter de turbocompresseur (3), dans lequel les canaux d'écoulement (5) sont formés par un espace libre de canal entre une surface extérieure du carter de disque intermédiaire (2) et une surface de paroi intérieure du carter de turbocompresseur (3).

9. Turbocompresseur selon l'une des deux revendications précédentes, **caractérisé en ce que** le carter de disque intermédiaire (2) présente une ouverture axiale pour recevoir la roue de compresseur du premier étage de compresseur avec un rayon d'ouverture axiale R1 et les canaux d'écoulement (5) des spirales partielles s'étendent à partir d'un rayon de languette R2 du carter de disque intermédiaire (2), dans lequel le rayon de languette est 1,4 à 1,8 fois plus grand que le rayon d'ouverture axiale R1.

10. Turbocompresseur selon la revendication précédente, **caractérisé en ce que** les spirales partielles s'étendent radialement vers l'extérieur à une entrée des canaux d'écoulement (5) déterminée par le rayon de languette R2 selon un angle a3 = 60° - 80° par rapport à un plan radial dans la direction circonférentielle.

11. Turbocompresseur selon l'une des deux revendications précédentes, **caractérisé en ce qu'**il est formé un rapport entre l'extension (a1) des canaux d'écoulement (5) des spirales partielles dans la direction circonférentielle et les sections circonférentielles adjacentes (a2) sans canaux d'écoulement, de sorte que 0,2 ≤ a1/(a1+ a2) ≤ 0,5.

12. Turbocompresseur selon l'une des revendications précédentes, **caractérisé en ce qu'**au moins deux des canaux d'écoulement (5) pour le raccordement d'écoulement du premier et du second étage de compresseur présentent une section transversale d'écoulement globale différente l'un de l'autre.
